# FASCICULE DE BREVET EUROPEEN

(11) **EP 2 357 303 B1**
(45) Date de publication et mention de la délivrance du brevet: **22.03.2017**
(21) Numéro de dépôt: 11154287.4
(22) Date de dépôt: 14.02.2011
(51) Int. Cl.: E05B 63/20, E05B 65/00, E05C 9/18

(54) **Dispositif de verrouillage à plusieurs points de condamnation**
Mehrpunktverriegelungsvorrichtung
Multipoint locking device

(30) Priorité: 17.02.2010 FR 1051106
(43) Date de publication de la demande: 17.08.2011
(73) Titulaire: ASSA ABLOY Côte Picarde, 80460 Oust Marest (FR)
(72) Inventeur: Gmyrek, Philippe, 80210 Ochancourt (FR); Placette, Denis, 80100 Abbeville (FR)
(74) Mandataire: Kaspar, Jean-Georges

(56) Documents cités:
- EP-A1- 1 528 199
- EP-A1- 1 640 536
- DE-A1-102004 013 298

## Description

L'invention est relative à un dispositif de verrouillage à plusieurs points de condamnation, notamment pour ouvrant à plusieurs panneaux articulés.

Le document EP 1.722.052-B1 décrit une serrure de portillon de porte sectionnelle, en particulier pour garage. Un dispositif de transmission du mouvement aux tringles haut et bas et aux pênes appareillés auxdites tringles d'une serrure utilise des tronçons de tringle disposés sur la tranche opposée aux gonds de chacun des panneaux constituant la porte sectionnelle. La liaison entre les tronçons de tringle disposés sur les panneaux est une liaison élastique située en vis-à-vis de chaque articulation reliant les panneaux les uns aux autres. Cette liaison élastique comporte des moyens de guidage et de positionnement permettant aux multiples panneaux de passer de la position verticale à la position horizontale, sans altération du fonctionnement et du positionnement des pênes de la serrure, que celle-ci soit en position fermée ou ouverte pendant le basculement de la porte sectionnelle.

Le document EP 1.528.199 décrit un dispositif à plusieurs points de condamnation pour ouvrant sectionnel, comportant un organe central de verrouillage et au moins une lame d'actionnement d'un point de condamnation. Chaque lame d'actionnement est interrompue par au moins deux portions reliées successivement par un organe de liaison à double articulation, de manière à autoriser l'articulation des sections de l'ouvrant au moins en position ouverte et en position fermée de l'ouvrant.

Un but de l'invention est de perfectionner l'état de la technique connue, en proposant un nouveau dispositif à plusieurs points de condamnation, notamment pour ouvrant sectionnel, de fabrication simple et économique.

L'invention a pour objet un dispositif de verrouillage à plusieurs points de condamnation, pour ouvrant à plusieurs panneaux articulés, comportant un organe maître de commande et au moins une tringle de commande d'un organe esclave de

verrouillage dans lequel la tringle d'actionnement est interrompue sensiblement au niveau d'une articulation de panneaux adjacents, caractérisé en combinaison par le fait que la tringle d'actionnement est constituée de deux tronçons : un premier tronçon solidaire de l'organe maître de commande et un deuxième tronçon solidaire de l'organe esclave de verrouillage et par le fait que l'organe esclave de verrouillage est actionné par le deuxième tronçon de tringle de commande dans une première position et comporte un moyen élastique déplaçant ledit organe esclave de verrouillage dans une deuxième position distincte de ladite première position.

Selon d'autres caractéristiques de l'invention :
- ladite première position correspondant à l'actionnement de l'organe esclave par la tringle de commande est la position ouverte ou déverrouillée de l'organe esclave ;
- ladite deuxième position correspondant au rappel de l'organe esclave par le moyen élastique est la position fermée ou verrouillée de l'organe esclave ;
- le moyen élastique est précontraint par le déplacement de la tringle de commande ;
- le moyen élastique est libéré, pour déplacer l'organe esclave de verrouillage dans ladite deuxième position, par un moyen de détente ;
- le moyen de détente est armé pour bloquer le moyen élastique par le déplacement de la tringle de commande ;
- l'organe maître de commande est une serrure à pêne coulissant comportant au moins un départ de tringle de commande ;
- l'organe maître de commande est une serrure à pêne coulissant et le coulissement du pêne coulissant dans sa gâche verrouille une béquille en position et bloque en position une commande de tringles, ce qui interdit le déverrouillage de chaque organe esclave correspondant.;
- l'organe maître de commande porte un élément de tringle aligné, dans la position coplanaire des panneaux articulés, avec un élément de tringle de l'organe esclave de verrouillage ;
- l'organe esclave de verrouillage comporte un crochet rotatif de verrouillage, par exemple en bec de perroquet.
- l'organe esclave de verrouillage peut comporter un pêne rectiligne, rectangulaire ou cylindrique

L'invention sera mieux comprise grâce à la description qui va suivre donnée à titre d'exemples non limitatifs en référence aux dessins annexés dans lesquels :
La figure 1 représente schématiquement une vue partielle de côté avec arrachement partiel d'un dispositif selon l'invention en position de verrouillage ;
La figure 2 représente schématiquement une vue partielle de côté avec arrachement partiel d'un dispositif selon l'invention avec ouverture partielle d'un portillon ;
La figure 3 représente schématiquement une vue partielle de côté avec arrachement partiel d'un dispositif selon l'invention en cours de déverrouillage ;
La figure 4 représente schématiquement une vue partielle de côté avec arrachement partiel d'un dispositif selon l'invention en position déverrouillée.

En référence aux figures 1 à 4, les éléments identiques ou fonctionnellement équivalents sont repérés par des chiffres de référence identiques.

Sur la figure 1, un organe 1 central de verrouillage constitue un organe maître de commande du dispositif selon l'invention. L'organe 1 maître de commande est monté sur un panneau 10 d'un ouvrant sectionnel comportant également au moins un panneau 11. Les panneaux 10 et 11 sont articulés l'un par rapport à l'autre de manière connue en soi et non détaillée par souci de clarté.

Le panneau 11 porte un organe esclave 3 de verrouillage apte à être actionné à distance par une tringle 2.

La tringle 2 est interrompue sensiblement au niveau d'une articulation de panneaux adjacents 10, 11 et constituée de deux tronçons 2a, 2b.

Un premier tronçon 2a est solidaire de l'organe 1 maître de commande et un deuxième tronçon 2b est monté solidaire de l'organe 3 esclave de verrouillage.

Dans la position coplanaire des panneaux 10, 11 , l'organe 1 maître de commande porte l'élément 2a de tringle aligné avec l'élément 2b de tringle de l'organe esclave 3 de verrouillage.

Dans la position de la figure 1, chaque tronçon 2a ou 2b est interrompu et escamoté dans la paroi de son panneau respectif 10 ou 11, de manière à permettre l'articulation des panneaux 10 et 11 l'un par rapport à l'autre, ou de manière à permettre le déplacement d'un portillon, par exemple un portillon 10, sans interférer avec le fonctionnement de l'ouvrant sectionnel.

L'organe 3 esclave de verrouillage comporte un crochet 6 rotatif de verrouillage, par exemple en bec de perroquet.

L'organe esclave 3 de verrouillage est actionné par sa tringle 2b de commande dans la position ouverte ou déverrouillée et comporte un moyen 4 élastique déplaçant ledit organe esclave 3 de verrouillage dans la position fermée ou verrouillée.

Le moyen élastique 4 est précontraint par le déplacement de la tringle de commande 2b.

Le moyen élastique 4 est libéré par un moyen 5 de détente, pour déplacer l'organe esclave 3 de verrouillage dans la position fermée ou verrouillée.

Le moyen 5 de détente est armé lorsque son téton 14 est sorti par le déplacement de la tringle 2b de commande.

L'organe 1 maître de commande est une serrure 1 comportant un pêne coulissant 7, au moins un départ de tringle de commande 2a, un pêne demi-tour 8 et une béquille 9 d'actionnement manuel.

L'organe 1 maître de commande comporte également de préférence un barillet de serrure apte à commander le mouvement du pêne coulissant 7.

De manière connue, la béquille 9 actionne également la rotation d'une commande 12 de tringle agissant sur un départ de tringle 2a.

Dans la position de la figure 1, le pêne coulissant 7 est verrouillé, la béquille 9 est dans sa position horizontale correspondant à l'engagement du pêne demi-tour 8 dans sa gâche et les crochets 6 de verrouillage des organes esclaves 3 de verrouillage sont également engagés dans des gâches correspondantes non représentées.

Le dispositif est ainsi complètement verrouillé dans la position de la figure 1.

Sur la figure 2, on actionne le barillet pour commander la rentrée du pêne coulissant 7, tout en laissant les tringles 2a et 2b dans la position de la figure 1 et en maintenant les crochets 6 de verrouillage engagés dans leurs gâches non représentées.

Le téton 14 du moyen 5 de détente de chaque organe esclave 3 de verrouillage est en position rentrée.

Pour laisser uniquement les crochets 6 de verrouillage des organes esclaves 3 de verrouillage engagés dans leurs gâches non représentées, il suffit de laisser le téton 14 rentré, de sorte que le ressort 13 maintient le crochet 6 dans la position fermée ou verrouillée.

Lorsque cette position de verrouillage est obtenue, les crochets 6 des panneaux 11 sont engagés dans leurs gâches non représentées, tandis que le panneau 10 principal n'est pas verrouillé.

Dans la position de la figure 2, ce panneau 10 principal peut par conséquent être verrouillé ou déverrouillé par la béquille 9.

Sur les figures 1 et 2, le ressort 13 de l'organe 3 esclave de verrouillage est en position détendue pour assurer le maintien du crochet 6 en position de verrouillage.

Sur la figure 3, l'actionnement de la béquille 9 vers le bas provoque la rentrée du pêne demi-tour 8 et la rotation d'une commande 12 de tringle agissant sur un départ de tringle 2a, en assurant ainsi un mouvement des tringles 2a venant en contact avec les tringles 2b et les repoussant à l'intérieur des boîtiers des organes esclaves 3 de verrouillage.

L'actionnement des tringles 2a et la poussée assurée sur les tringles 2b provoquent un mouvement de compression du ressort 13 et un mouvement de sortie du pion 14 précontraint par ressort du moyen 5 de détente.

Les organes 13 en position comprimée correspondent alors à l'effacement par rotation des crochets 6 à l'intérieur des coffres des organes 3 esclaves de verrouillage.

Cette position comprimée des ressorts 13 est maintenue par le moyen 14 de détente qui se trouve en position sortie d'armement, comme cela est connu dans les serrures automatiques usuelles.

Le téton 14 du moyen 5 de détente de chaque organe esclave 3 de verrouillage est en position sortie.

Sur la figure 4, l'ouvrant sectionnel avec son organe central maître 1 de commande et ses organes annexes 3 esclaves de verrouillage se trouvent en position déverrouillée. Le téton 14 du moyen 5 de détente de chaque organe esclave 3 de verrouillage est en position sortie.

Pour verrouiller uniquement les crochets 6 de verrouillage des organes esclaves 3 de verrouillage, il suffira d'appuyer sur le téton 14 dans le sens de la rentrée à l'encontre du ressort 14a de précontrainte en position sortie. L'appui sur le téton 14 du moyen 5 de détente permettra le déplacement de la plaque de commande maintenue par le ressort 13, de sorte que l'extension du ressort 13 produise la rotation du crochet 6 vers la position de verrouillage de la figure 1. Lorsque cette position de verrouillage est obtenue, les crochets 6 des panneaux 11 seront engagés dans leurs gâches tandis que le panneau 10 principal peut être verrouillé ou déverrouillé indépendamment par la béquille 9.

On revient ensuite à la position de la figure 1 en actionnant le barillet pour faire coulisser le pêne coulissant 7 dans sa gâche et terminer le verrouillage de tous les panneaux 10 et 11 de l'ouvrant sectionnel.

Avantageusement, le coulissement du pêne coulissant 7 dans sa gâche verrouille la béquille 9 en position horizontale et bloque en position la commande 12 de tringles : il suffit à cet effet de prévoir de manière connue une saillie sur le pêne coulissant 7, saillie qui pénètre dans un logement sur la tringle basse 2a.

Cette action de la saillie verrouille la tringle basse2a, la commande 12 de tringles et la tringle haute 2a. La commande 12 de tringles, verrouillée, verrouille également la béquille 9 en position horizontale.

L'invention décrite en référence à un mode de réalisation particulier ne lui est nullement limitée, mais couvre au contraire toute modification de forme et toute variante de réalisation dans le cadre de l'invention tel que défini par les revendications annexées.

L'essentiel est que l'organe esclave de verrouillage soit actionné par une tringle de commande dans une première position et comporte un moyen élastique provoquant le déplacement des crochets de verrouillage ou des pênes de verrouillage dans une deuxième position distincte de la première position ; que, quand on manoeuvre la béquille, la tringle maitresse pousse la tringle esclave en provoquant le retrait du pêne du boîtier esclave et l'armement du boîtier esclave ; que, quand la béquille revient en position horizontale : la tringle maîtresse revient en position initiale tandis que la tringle esclave reste en position armée ; et qu'enfin la rencontre du téton déclencheur avec la gâche fait automatiquement sortir le pêne et fait automatiquement revenir la tringle esclave en position désarmée.

## Revendications

1. Dispositif de verrouillage à plusieurs points de condamnation, pour ouvrant à plusieurs panneaux articulés, comportant un organe (1) maître de commande et au moins une tringle (2) de commande d'un organe (3) esclave de verrouillage, dans lequel la tringle (2) d'actionnement est interrompue (2a, 2b) sensiblement au niveau d'une articulation de panneaux adjacents, caractérisé en combinaison par le fait que la tringle (2) d'actionnement est constituée de deux tronçons (2a, 2b) : un premier tronçon (2a) solidaire de l'organe (1) maître de commande et un deuxième tronçon (2b) solidaire de l'organe (3) esclave de verrouillage et par le fait que l'organe esclave (3) de verrouillage est actionné par le deuxième tronçon (2b) de tringle de commande dans une première position et comporte un moyen (4) élastique déplaçant ledit organe esclave de verrouillage (3) dans une deuxième position distincte de ladite première position.

2. Dispositif selon la revendication 1, **caractérisé par le fait que** ladite première position correspondant à l'actionnement de l'organe esclave (3) par la tringle (2b) de commande est la position ouverte ou déverrouillée de l'organe esclave (3).

3. Dispositif selon la revendication 1 ou 2, **caractérisé par le fait que** ladite deuxième position correspondant au rappel de l'organe esclave (3) par le moyen élastique (4) est la position fermée ou verrouillée de l'organe esclave (3).

4. Dispositif selon la revendication 1 ou 3, **caractérisé par le fait que** le moyen élastique (4) est précontraint par le déplacement de la tringle de commande (2b).

5. Dispositif selon l'une quelconque des revendications 1, 3 ou 4, **caractérisé par le fait que** le moyen élastique (4) est libéré, pour déplacer l'organe esclave (3) de verrouillage dans ladite deuxième position, par un moyen (5) de détente.

6. Dispositif selon la revendication 5, **caractérisé par le fait que** le moyen de détente (5) est armé pour bloquer le moyen élastique (4) par le déplacement de la tringle de commande (2b).

7. Dispositif selon l'une quelconque des revendications précédentes, **caractérisé par le fait que** l'organe (1) maître de commande est une serrure à pêne coulissant comportant au moins un départ de tringle de commande (2a).

8. Dispositif selon l'une quelconque des revendications précédentes, **caractérisé par le fait que** l'organe (1) maître de commande est une serrure à pêne coulissant et que le coulissement du pêne coulissant (7) dans sa gâche verrouille une béquille (9)en position et bloque en position une commande (12) de tringles, ce qui interdit le déverrouillage de chaque organe esclave (3) correspondant.

9. Dispositif selon la revendication 8, **caractérisé par le fait que** l'organe (1) maître de commande porte un élément (2a) de tringle aligné, dans la position coplanaire des panneaux (10, 11) articulés, avec un élément (2b) de tringle de l'organe esclave (3) de verrouillage.

10. Dispositif selon l'une quelconque des revendications précédentes, **caractérisé par le fait que** l'organe (3) esclave de verrouillage comporte un crochet (6) rotatif de verrouillage, par exemple en bec de perroquet, ou un pêne rectiligne, rectangulaire ou cylindrique

## Patentansprüche

1. Mehrpunkt-Verriegelungsvorrichtung für Öffnungselement mit mehreren angelenkten Flügeln, umfassend ein Master-Steuerorgan (1) und mindestens EIN Steuergestänge (2) eines Slave-Verriegelungsorgans (3), wobei das Betätigungsgestänge (2) etwa im Bereich eines Gelenks benachbarter Flügel unterbrochen (2a, 2b) ist, gekennzeichnet in Kombination dadurch, dass das Betätigungsgestänge (2) von zwei Abschnitten (2a, 2b) gebildet ist, einem ersten Abschnitt (2a), der mit dem Master-Steuerorgan (1) fest verbunden ist und einem zweiten Abschnitt (2b), der mit dem Slave-Verriegelungsorgan (3) fest verbunden ist und dadurch, dass das Slave-Verriegelungsorgan von dem zweiten Steuergestänge-Abschnitt (2b) in einer ersten Position betätigt wird und ein elastisches Mittel (4) aufweist, welches das Slave-Verriegelungsorgan (3) in eine zweite Position verlagert, die sich von der ersten Position unterscheidet.

2. Vorrichtung nach Anspruch 1, **dadurch gekennzeichnet, dass** die erste Position, die der Betätigung des Slave-Organs (3) durch das Steuergestänge (2b) entspricht, die geöffnete oder entriegelte Position des Slave-Organs (3) ist.

3. Vorrichtung nach Anspruch 1 oder 2, **dadurch gekennzeichnet, dass** die zweite Position, die der Rückstellung des Slave-Organs (3) durch das elastische Mittel (4) entspricht, die geschlossene oder verriegelte Position des Slave-Organs (3) ist.

4. Vorrichtung nach Anspruch 1 oder 3, **dadurch gekennzeichnet, dass** das elastische Mittel (4) durch die Verlagerung des Steuergestänges (2b) vorgespannt ist.

5. Vorrichtung nach einem der Ansprüche 1, 3 oder 4, **dadurch gekennzeichnet, dass** das elastische Mittel (4) freigegeben wird, um das Slave-Verriegelungsorgan (3) in die zweite Position zu verlagern, durch ein Entspannungsmittel (5).

6. Vorrichtung nach Anspruch 5, **dadurch gekennzeichnet, dass** das Entspannungsmittel (5) gespannt ist, um das elastische Mittel (4) durch die Verlagerung des Steuergestänges (2b) zu blockieren.

7. Vorrichtung nach einem der vorangehenden Ansprüche, **dadurch gekennzeichnet, dass** das Master-Steuerorgan (1) ein Schloss mit gleitendem Riegel ist, umfassend mindestens einen Steuergestängestart (2a).

8. Vorrichtung nach einem der vorangehenden Ansprüche, **dadurch gekennzeichnet, dass** das Master-Steuerorgan (1) ein Schloss mit gleitendem Riegel ist und dass das Gleiten des gleitenden Riegels (7) in sein Schließblech eine Klinke (9) in Position verriegelt und eine Gestängesteuerung (12) in Position blockiert, was das Entriegeln jedes entsprechenden Slave-Organs (3) untersagt.

9. Vorrichtung nach Anspruch 8, **dadurch gekennzeichnet, dass** das Master-Steuerorgan (1) ein Gestängeelement (2a) trägt, das in der koplanaren Position der angelenkten Flügel (10, 11) mit einem Gestängeelement (2b) des Slave-Verriegelungsorgans (3) fluchtet.

10. Vorrichtung nach einem der vorangehenden Ansprüche, **dadurch gekennzeichnet, dass** das Slave-Verriegelungsorgan (3) einen rotierenden gekrümmten Verriegelungshaken (6) oder einen geraden, viereckigen oder zylindrischen Riegel aufweist.

## Claims

1. A locking device with several locking points, for an opening frame with several articulated panels, including a master control member (1) and at least one control rod (2) for a locking sleeve member (3), in which the actuating control rod (2) is interrupted (2a, 2b) substantially at an articulation of adjacent panels, **characterized in** combination by the fact that the actuating control rod (2) is made up of two segments (2a, 2b): a first segment (2a) secured to the master control member (1) and a second segment (2b) secured to the locking sleeve member (3), and **in that** the locking sleeve member (3) is actuated by the second control rod segment (2b) in a first position and includes an elastic means (4) moving said locking sleeve member (3) into a second position separate from said first position.

2. The device according to claim 1, **characterized in that** said first position corresponding to the actuation of the sleeve member (3) by the control rod (2b) is the open or unlocked position of the sleeve member (3).

3. The device according to claim 1 or 2, **characterized in that** said second position corresponding to the return of the slave member (3) by the elastic means (4) is the closed or locked position of the slave member (3).

4. The device according to claim 1 or 3, **characterized in that** the elastic means (4) is pre-stressed by the movement of the control rod (2b).

5. The device according to any one of claims 1, 3 or 4, **characterized in that** the elastic means (4) is released by an expansion means (5) in order to move the locking slave member (3) into said second position.

6. The device according to claim 5, **characterized in that** the expansion means (5) is armed to block the elastic means (4) via the movement of the control rod (2b).

7. The device according to any one of the preceding claims, **characterized in that** the master control member (1) is a lock with a sliding bolt including at least one control rod starting point (2a).

8. The device according to any one of the preceding claims, **characterized in that** the master control member (1) is a lock with a sliding bolt and the sliding of the sliding bolt (7) in its strike locks a lever-handle (9) in position and, in position, locks a control rod controller (12), which prevents each corresponding slave member (3) from being unlocked.

9. The device according to claim 8, **characterized in that** the master control member (1) bears a control rod element (2a) aligned, in the coplanar position of the articulated panels (10, 11), with the control rod element (2b) of the locking slave member (3).

10. The device according to any one of the preceding claims, **characterized in that** the locking slave member (3) includes a rotating locking hook (6), for example in parrot beak form, or a rectilinear bolt, rectangular or cylindrical.
